# EUROPÄISCHE PATENTSCHRIFT

(11) **EP 0 310 988 B1**
(45) Veröffentlichungstag und Bekanntmachung des Hinweises auf die Patenterteilung: **26.08.1992**
(21) Anmeldenummer: 88116312.5
(22) Anmeldetag: 03.10.1988
(51) Int. Cl.: B65H 29/58, B65H 29/66, B65H 29/12, B65H 5/02

(54) **Umlenkvorrichtung für einen Produktstrom, insbesondere von in Schuppenform herangeführten Papierprodukten**
Device for changing the direction of a stream of products, in particular of paper products fed in overlapping formation
Dispositif pour changer de direction un courant de produits, notamment de produits en papier alimentés en formation chevauchante

(30) Priorität: 07.10.1987 DE 3733906
(43) Veröffentlichungstag der Anmeldung: 12.04.1989
(73) Patentinhaber: Gämmerler, Hagen, 82057 Icking (DE)
(72) Erfinder: Gämmerler, Gunter, Dipl.-Ing., D-8021 Icking (DE)
(74) Vertreter: Staeger, Sigurd, Dipl.-Ing.

(56) Entgegenhaltungen:
- CH-A- 435 323
- CH-A- 530 925
- DE-A- 2 529 103
- DE-A- 2 721 138

## Beschreibung

Die Erfindung bezieht sich auf eine Vorrichtung zum winkligen Umlenken eines in Formation herangeführten Stroms von Flächengebilden, insbesondere in Schuppenform herangeführter Papierprodukte, mit einer Einlaufvorrichtung, einer Auslaufvorrichtung und zwei die Flächengebilde eingespannt führenden Preßbändern o.dgl..

Aus der DE-OS 25 29 103 ist eine Fördervorrichtung für blattförmiges Material, vorzugsweise Röntgenfilmblätter, bekannt, bei der über eine im Winkel von 45° zur Richtung der zugeführten Bänder freiumlaufenden Walze die beiden Preßbänder umgelenkt werden; die Röntgenfilmblätter werden hierbei in einer willkürlichen Stellung zwischen den Preßbändern gehalten und gefördert. Bei dieser bekannten Vorrichtung ist es nicht möglich, die Formation eines Schuppenstromes einzelner Papierprodukte auch während der Umlenkung beizubehalten.

Aus der CH-PS 435 323 ist eine Fördereinrichtung zum Fördern von Belegen bekannt; bei dieser Vorrichtung wird der Schuppenstrom in der Schuppenstromebene durch Führungsrollen bzw. Führungsbänder "gebogen".

Der Erfindung liegt die Aufgabe zugrunde, den in Formation herangeführten Strom von Flächengebilden, insbesondere in Schuppenstrom herangeführter Papierprodukte, in der Ebene des Schuppenstroms winklig umzulenken.

Die Aufgabe wird dadurch gelöst, daß erfindungsgemäß die Preßbänder einen runden oder annähernd runden Querschnitt aufweisen und an der Stelle der winkligen Umlenkung der Flächengebilde um 0 -45° durch Führungsrollenpaare mit Teilringnuten umlenkbar sind, deren Achsen senkrecht zum Strom der Flächengebilde verlaufen.

Erst dann, wenn die Flächengebilde an der Stelle der Umlenkung erfaßt und eingespannt gehalten werden, ist ein Schuppenstrom umlenkbar, ohne daß die einzelnen Schuppen sich in bezug aufeinander verschieben können. Dies ist jedoch notwendig, wenn eine Umlenkvorrichtung zur Förderung von einem Schuppenstrom von Papierprodukten mit der Geschwindigkeit z.B. bis zu 40 000 Stück/Std. eingesetzt wird. Der störungsfreie Betrieb der nachfolgenden Vorrichtungen, z.B. einer Rotationsschneidanlage, bedingt eine genaue und exakte Umlenkung des Schuppenstromes ohne gegenseitige Verschiebungen der einzelnen Schuppen.

Es ist zwar aus der CH-PS 530 925 eine Fördereinrichtung zum Fördern von Belegen bekannt, bei der zum Halten der Belege und zu ihrem Antrieb zwischen seitlichen Führungsplatten bewegbare, endlose Riemen verwendet werden, die sich in Längsrichtung des Transportkanals erstrecken, jeweils einen etwa kreisförmigen Querschnitt aufweisen und gegeneinander versetzt sind, um gegen verschiedene Stellen eines Belegs in Eingriff zu kommen. Mit dieser Vorrichtung ist eine Umlenkung des Produktstroms in der Produktstromebene nicht möglich.

Weitere Merkmale der Erfindung ergeben sich aus den Unteransprüchen 2 bis 14.

Auf der Zeichnung ist eine beispielsweise Ausführungsform der Erfindung dargestellt; sie wird nachfolgend näher erläutert. Es zeigt:
- Fig. 1: einen Querschnitt durch eine Ausführungsform der Erfindung,
- Fig. 2: einen Querschnitt durch einen Teil dieser Ausführungsform in vergrößertem Maßstab und
- Fig. 3: eine Draufsicht auf einen Teil der Vorrichtung gemäß Linie 3-3 in Fig. 1.

Ein rechteckiger Rahmen 1, der sich senkrecht zur Zeichenebene erstreckt und dessen eine Querseite gezeigt ist, trägt zwei Wellen 2 und 3, welche mittels eines Endlosbandes 4 von einem Elektromotor 5 aus synchron angetrieben werden. Die beiden Wellen 2 und 3 werden über an einem ihrer Enden vorgesehene Zahnräder 6 und 7 synchron angetrieben. Auf jeder Welle 2 und 3 sind Elementenpaare 8 gelagert. Es müssen mindestens zwei solcher Elementenpaare vorgesehen werden; bei üblichen Rotationsschneidanlagen mit einer den Rahmen 1 aufweisenden Eckumlenkung am Einlauf werden mindestens drei, möglicherweise vier bis fünf Elementenpaare 8 vorgesehen werden. Die Produktstromrichtung vom Zuförderer ist mit dem Pfeil 9 angedeutet.

Jedes Elementenpaar besteht aus zwei im wesentlichen gleich ausgebildeten Elementen, wobei das untere Element 10 an eine senkrecht zur Zeichenebene verlaufenden, sich über die Breite des Rahmens erstreckenden Schiene 11 arretiert ist. Die Längsachse 12 des unteren Elements 10 verläuft horizontal. Die Befestigung der einzelnen unteren Elemente an der Schiene 11 erfolgt in gleichmäßigen Abständen.

Das obere Element 13 ist mit seiner Längsachse 14 in einem spitzen Winkel zur Längsachse 12 des unteren Elements angeordnet; es ist - wie nachfolgend näher beschrieben - federnd gelagert und in der Höhe verstellbar. Die einzelnen Elemente 13 sind darüber hinaus auch um den Drehpunkt 15 in Pfeilrichtung 16 verschwenkbar.

Wie aus Fig. 2 ersichtlich ist, erfolgt die Arretierung der unteren Elemente 10 über in die Stange 11 einschraubbarer Stifte 20.

Jedes Element 10 bzw. 13 weist einen blockartigen Halter 21 und einen Träger 22 auf. Der blockartige Halter umschließt gabelförmig eine Führungsrolle 23, deren Achse 24 senkrecht zum Produktstrom verläuft. Die Führungsrolle 23 ist mit zwei halbkreisförmigen Ringnuten zur Aufnahme eines Preßbandes 25 mit rundem Querschnitt versehen. Das Preßband 25 ist ein Endlosband, welches am Auslauf durch eine Führungsrolle 26 gehalten ist, deren Achse 27 zwar senkrecht zum Produktstrom verläuft, jedoch in der horizontalen Ebene zwischen 0° und 45° verschwenkbar ist. Bei der in Fig.3 dargestellten Draufsicht auf das Element 13 ist der Träger 22 mit der Führungsrolle 26 in einem Winkel von 45° zur Einlaufrichtung des Produktstromes verstellt.

Das oberhalb und unterhalb des Halters 21 und des Trägers 22 umlaufende Endlosband 25 ist durch zwei Umlenkrollen 27 und 28 auf der Oberseite des Trägers 22 und durch ein entsprechendes Umlenkrollenpaar an der Unterseite des Trägers 22 geführt. Bei der winkligen Verstellung des Trägers 22 um die Achse 30, die gleichzeitig die Drehachse der Umlenkrolle 28 und der entsprechenden Umlenkrolle auf der Unterseite des Trägers ist, verläuft das Endlosband 25 an der Oberseite des Halters 21 und des Trägers 22 wie dargestellt und an der Unterseite dementsprechend.

Die Umlenkrollen 27 bzw. 28 und die entsprechenden, an der Unterseite des Trägers 22 vorgesehenen Umlenkrollen 29 und 30 sind so ausgebildet, daß die jeweilige Ringnut in bezug auf die Mittelebene der jeweiligen Umlenkrollen jeweils nach außen versetzt ist. Auf diese Weise wird erreicht, daß die Außenseite des Endlosbandes 25 den freien Rand der jeweiligen Umlenkrolle 27 - 30 überragt.

Wie insbesondere aus Fig. 2 ersichtlich ist, umgreifen die beiden Arme 40, 41 des Trägers 22 einen entsprechenden Vorsprung 42 des Halters 22. Während die nicht gezeigte Welle der Achse 30 in diesem Vorsprung 42 gelagert ist, hat der entsprechende Vorsprung (s. Fig.3) eine Aussparung 43, in welche die durchgehende Welle der Achse 44 bei eingeschwenktem Träger 22 untergebracht wird.

Während das untere Element 10 ortsfest ist, kann das obere Element 13 um die Achse 50 nach oben verschwenkt werden, wobei ein Stift 51 an der Oberseite des Trägers 22 in einen parallel zur Zeichenebene verlaufenden Längsschlitz 52 eingreift. Durch den Längsschlitz ist gewährleistet, daß der Träger 22 des Elements 13 nicht seitlich ausweichen kann. Auf der anderen Seite ist der den Längsschlitz 52 aufweisende Flansch 53 um die Achse 54 verschwenkbar, so daß die in Fig. 3 von oben dargestellte Stellung des Trägers 22 des Elements 13 erreicht werden kann. Der Längsschlitz 52 ermöglicht darüber hinaus jedoch ein Hochschwenken des Elements 13 um die Achse 5, wobei der in den Längsschlitz hineinragende Stift 51 zwischen den beiden dargestellten Stellungen hin- und herbewegt werden kann.

Der Halter 21 des oberen Elements 13 ist darüber hinaus über einen Flansch 60 mit einer Feder 61 verbunden, so daß das Element 13 auch um die Achse 50 in gewissem Ausmaß federn kann. Die Arretierung des Trägers 22 in eine beliebige Winkelstellung zwische 0° und 45° kann auf beliebige Weise erfolgen; es ist jedoch auch möglich, eine stufenweise Arretierung dieses Trägers in der Winkelstellung zwischen 0° und 45° durch Keile zu bewirken. Die Umlenkung des Produktstromes von der Pfeilrichtung 9, beispielsweise in die Pfeilrichtung 62, erfolgt so, daß der Produktstrom vom Zuförderer in den offenen Spalt zwischen den beiden Führungsrollen 23 mit ihren Endlosbändern 25 hineingeschoben wird und daß durch den sich verengenden Spalt der Produktstrom, wie in Fig. 2 dargestellt, erst im Bereich der Führungsrollen 26 erfaßt und entsprechend umgelenkt wird.

Statt der dargestellten und beschriebenen Preßbänder mit rundem Querschnitt können auch Gurte oder Riemen z.B. in Hochkantlage Verwendung finden; es ist auch möglich, statt der Endlosbänder 25 Gliederketten zu verwenden; diese wären dann an der Außenseite mit entsprechenden Gummiprofilen oder elastischen Kunststoffprofilen zu versehen.

## Patentansprüche

1. Vorrichtung zum winkligen Umlenken eines in Formation herangeführten Stroms von Flächengebilden, insbesondere in Schuppenform herangeführter Papierprodukte, mit einer Einlaufvorrichtung, einer Auslaufvorrichtung und zwei die Flächengebilde eingespannt führenden Preßbändern o.dgl., **dadurch gekennzeichnet,** daß die Preßbänder (25) einen runden oder annähernd runden Querschnitt aufweisen und an der Stelle der winkligen Umlenkung der Flächengebilde um 0 - 45° durch Führungsrollenpaare (27 - 30) mit Teilringnuten umlenkbar sind, deren Achsen senkrecht zum Strom der Flächengebilde verlaufen.

2. Vorrichtung nach Anspruch 1, **dadurch gekennzeichnet,** daß jedes Preßband (25) zwischen zwei Umlenkrollen (23, 26) mit einer Achse in der Ebene parallel zum zugeführten Schuppenstrom umläuft.

3. Vorrichtung nach Anspruch 1 oder 2, **dadurch gekennzeichnet,** daß die Achse(n) der Führungsrolle(n) (27 - 30) jeweils verschwenkbar sind.

4. Vorrichtung nach Anspruch 3, **dadurch gekennzeichnet,** daß die verschwenkbare Achse (50) der Führungsrolle (26) an einem Träger (22) o.dgl. angeordnet ist, welcher an einem Halter (21) o.dgl. angeordnet ist, der die Umlenkrollen (27 - 30) je mit einer Achse senkrecht zur Achse (27) der Führungsrollen (26) o.dgl. aufweist.

5. Vorrichtung nach einem der Ansprüche 1 bis 4, **dadurch gekennzeichnet,** daß der Halter (21) und der Träger (22) des einen Preßbandes (25) in bezug auf den Halter und den Träger des anderen Preßbandes (25) einen zum Zuförderer sich öffnenden spitzen Winkel einschließen.

6. Vorrichtung nach einem der Ansprüche 1 bis 5, **dadurch gekennzeichnet,** daß mindestens ein Preßband o.dgl. in bezug auf das benachbarte Preßbandpaar in der Höhe verstellbar ist.

7. Vorrichtung nach einem der Ansprüche 1 bis 6, **dadurch gekennzeichnet,** daß die Halter (21) der unteren Preßbänder (25) o.dgl. und diejenigen der oberen Preßbänder (25) o.dgl. auf je einer Welle (2, 3) gelagert sind und jeweils eine gegebenenfalls angetriebene Umlenkrolle (23) tragen.

8. Vorrichtung nach Anspruch 7, **dadurch gekennzeichnet,** daß beide Wellen (2, 3) durch an deren einem Ende angebrachte Zahnräder (6, 7) o.dgl. synchron laufen und nur eine Welle angetrieben ist.

9. Vorrichtung nach einem der Ansprüche 1 bis 8, **dadurch gekennzeichnet,** daß die Träger (22) o.dgl. in Auslaufrichtung, vorzugsweise in einer horizontalen Ebene, spitz zulaufen.

10. Vorrichtung nach einem der Ansprüche 1 bis 8, **dadurch gekennzeichnet,** daß die Halter (21) am Rand der Einlaufseite mindestens im Abstand von ihren unteren und ihrer oberen senkrecht zur Achse der Führungsrolle, Führungswalze o.dgl. verlaufenden Oberflächen mindestens je eine Umlenkrolle, Umlenkwalze o.dgl. tragen.

11. Vorrichtung nach einem der Ansprüche 1 bis 10, **dadurch gekennzeichnet,** daß der Halter (21) o.dgl. und/oder der Träger (22), vorzugsweise der obere Träger, eines jeden Preßbandpaares (25) auf ihren Wellen (2, 3) verschiebbar und an einer wellenparallelen Stange o.dgl. arretierbar sind.

12. Vorrichtung nach einem der Ansprüchen 9 bis 11, **dadurch gekennzeichnet,** daß die ober- und unterhalb der Halter (21) o.dgl.vorgesehenen Führungsrollen (27, 28) jeweils gemeinsame, annähernd lotrecht verlaufende Wellen (30, 44) o.dgl. aufweisen.

13. Vorrichtung nach einem der Ansprüche 7 bis 12, **dadurch gekennzeichnet,** daß die beiden Wellen (2, 3) o.dgl. in einem vertikalen, gegebenenfalls eckigen Rahmen (1) o.dgl. gehalten sind, welcher an der Einlaufseite der Führungsvorrichtung lösbar anbringbar ist.

14. Vorrichtung nach einem der Ansprüche 1 bis 13, **dadurch gekennzeichnet,** daß eine Achse (50) der Führungsrollen (23) eines Trägers (22) o.dgl. als Verschwenkachse des letzteren ausgebildet ist.

## Claims

1. Device for changing the direction of a stream of products, in particular of paper products fed in overlapping formation, comprising feed apparatus, exit apparatus and two bands or the like which act to guide the products, characterised in that the bands (25) have a round or substantially round cross-section and can be turned at the point of change of direction through 0-45° by pairs of guide rollers (27-30) which have annular grooves and the axes of which are perpendicular to the stream of products.

2. Device as claimed in Claim 1, characterised in that each band (25) runs around two steering rollers (23,26) with an axis in the plane parallel to the stream of products.

3. Device as claimed in Claim 1 or 2, characterised in that the axis or axes of the guide rollers (27-30) can each be swivelled.

4. Device as claimed in Claim 1, characterised in that the swivellable axis (50) of the guide roller (26) is arranged on a support or the like (22), which support is arranged on a holder or the like (21), which holder is provided with the steering rollers (27-30), each having an axis perpendicular to the axis (27) of the guide rollers or the like (26).

5. Device as claimed in one of Claims 1 to 4, characterised in that the holder (21) and the support (22) of one band (25) form with the holder and support of the other band (25) an acute angle opening towards the product supply.

6. Device as claimed in one of Claims 1 to 5, characterised in that the height of at least one band or the like can be adjusted with respect to the adjacent pair of bands.

7. Device as claimed in one of Claims 1 to 6, characterised in that the holders (21) of the lower bands or the like (25), and those of the upper bands or the like (25), are each mounted on a shaft (2,3) and each carry a steering roller (23).

8. Device as claimed in Claim 7, characterised in that the two shafts (2,3) run synchronously through gear wheels or the like (6,7) mounted on their ends and only one shaft is driven.

9. Device as claimed in one of Claims 1 to 8, characterised in that the supports or the like (22) are pointed in the output direction, preferably in a horizontal plane.

10. Device as claimed in one of Claims 1 to 8, characterised in that the holder (21) carries at least one steering roller, steering cylinder or the like, at the edge of the input side, displaced at least from its upper and lower surfaces which extend perpendicular to the axes of the guide rollers, guide cylinders or the like.

11. Device as claimed in one of Claims 1 to 10, characterised in that the holder or the like (21) and/or the support (22), preferably the upper support, of one of each pair of bands (25) can be displaceably locked on its shaft (2,3) and on a rod or the like running parallel to the shaft.

12. Device as claimed in one of Claims 9 to 11, characterised in that the guide rollers (27,28) provided above and below the holder or the like (21) are each provided with common, approximately perpendicular shafts (30,44).

13. Device as claimed in one of Claims 7 to 12, characterised in that the two shafts or the like (2,3) are held in a vertical, where appropriate angular, frame or the like (1), which frame is removably mountable on the input side of the feed means.

14. Device as claimed in one of Claims 1 to 13, characterised in that an axis (50) of the guide rollers (23) of a support or the like (22) is formed as the swivel axis of the latter.

## Revendications

1. Dispositif pour le changement angulaire de direction d'un courant de produits en nappe alimentés en formation, en particulier de produits en papier alimentés en formation chevauchante, comportant un dispositif d'entrée, un dispositif de sortie et deux bandes de compression ou analogues guidant en les enserrant les produits en nappe, caractérisé en ce que les bandes de compression (25) présentent une section ronde ou sensiblement ronde et sont, à l'emplacement du changement angulaire de direction des produits en nappe, susceptibles d'être déviées de 0 - 45° par l'intermédiaire de paires de poulies de guidage (27-30), à rainures partiellement annulaires et dont les axes sont perpendiculaires au courant de produits en nappe.

2. Dispositif selon la revendication 1, caractérisé en ce que chaque bande de compression (25) circule entre deux poulies de renvoi (23,26) comportant un axe dans un plan parallèle au courant de produits amenés en formation chevauchante.

3. Dispositif selon la revendication 1 ou 2, caractérisé en ce que l'(les) axe(s) de la(des) poulie(s) de guidage (27-30) peut(peuvent) respectivement pivoter.

4. Dispositif selon la revendication 3, caractérisé en ce que l'axe pivotant (50) de la poulie de renvoi (26) est placé sur un support (22) ou analogue, lequel est placé sur un arrêtoir (21) ou analogue, qui présente les poulies de guidage (27-30) comportant respectivement un axe perpendiculaire à l'axe (27) des poulies de renvoi (26) ou analogues.

5. Dispositif selon l'une des revendications 1 à 4, caractérisé en ce que l'arrêtoir (21) et le support (22) de l'une des bandes de compression (25) forment par rapport à l'arrêtoir et au support de l'autre bande de compression (25) un angle aigu s'ouvrant vers le transporteur.

6. Dispositif selon l'une des revendications 1 à 5, caractérisé en ce qu'une bande de compression au moins ou analogue est réglable en hauteur par rapport à la paire voisine de bandes de compression.

7. Dispositif selon l'une des revendications 1 à 6, caractérisé en ce que les arrêtoirs (21) des bandes de compression inférieures (25) ou analogues et ceux des bandes de compression supérieures (25) ou analogues sont logés respectivement sur un arbre (2,3) et portent respectivement une poulie de renvoi (23) éventuellement motrice.

8. Dispositif selon la revendication 7, caractérisé en ce que les deux arbres (2,3) sont rendus synchrones au moyen de roues dentées (6,7) ou analogues placées à l'une de leurs extrémités et que un seul arbre est moteur.

9. Dispositif selon l'une des revendications 1 à 8, caractérisé en ce que les supports (22) ou analogues s'effilent dans le dispositif de sortie, dans un plan horizontal de préférence.

10. Dispositif selon l'une des revendications 1 à 8, caractérisé en ce que les arrêtoirs (21) portent respectivement au moins une poulie de renvoi, un rouleau de renvoi ou analogue au bord de la face d'entrée au moins à distance de leurs surfaces supérieures et inférieures perpendiculaires à l'axe de la poulie de guidage, du rouleau de guidage ou analogue.

11. Dispositif selon l'une des revendications 1 à 10, caractérisé en ce que l'arrêtoir (21) ou analogue et/ou le support (22), le support supérieur de préférence, de chaque paire de bandes de compression (25) sont déplaçables sur leurs arbres (2,3) et sont blocables sur une barre ou analogue parallèle aux arbres.

12. Dispositif selon l'une des revendications 9 à 11, caractérisé en ce que les poulies de guidage (27,28) prévues au-dessus ou en dessous de l'arrêtoir (21) ou analogue présentent respectivement des arbres communs (30,44) ou analogues sensiblement verticaux.

13. Dispositif selon l'une des revendications 7 à 12, caractérisé en ce que les deux arbres (2,3) ou analogues sont maintenus dans un cadre (1) vertical éventuellement polygonal ou analogue, qui peut être mis en place de façon amovible sur la face d'entrée du dispositif de guidage.

14. Dispositif selon l'une des revendications 1 à 13, caractérisé en ce qu'un axe (50) des poulies de renvoi (23) d'un support (22) ou analogue est un axe pivotant de ce dernier.
